# EUROPÄISCHE PATENTSCHRIFT

(11) **EP 0 692 208 B1**
(45) Veröffentlichungstag und Bekanntmachung des Hinweises auf die Patenterteilung: **19.11.1997**
(21) Anmeldenummer: 95110441.3
(22) Anmeldetag: 05.07.1995
(51) Int. Cl.: A47B 88/00

(54) **Schublade**
Drawer
Tiroir

(30) Priorität: 11.07.1994 AT 1362/94
(43) Veröffentlichungstag der Anmeldung: 17.01.1996
(73) Patentinhaber: Julius Blum Gesellschaft m.b.H., 6973 Höchst (AT)
(72) Erfinder: Fitz, Helmut, A-6890 Lustenau (AT); Huber, Edgar, A-6971 Hard (AT)
(74) Vertreter: Hofinger, Engelbert, DDr.

(56) Entgegenhaltungen:
- DE-A- 3 427 230
- DE-U- 9 303 903

## Beschreibung

Die Erfindung bezieht sich auf eine Schublade mit metallischen Schubladenzargen oder metallischen Schubladenzargenteilen, wie z. B. Ausziehschienen, deren Vertikalstege die Seitenbegrenzung der Schublade zumindestens im Bereich des Schubladenbodens bilden und die unten einen horizontalen Auflagesteg aufweisen, auf dem eine Bodenplatte aus Holz od. dgl. aufliegt, wobei aus den Horizontalstegen der Schubladenzargen bzw. Schubladenzargenteile mehrere Lappen ausgestanzt und ausgebogen sind und an den Schubladenzargen oder den Schubladenzargenteilen eine Abdecklippe vorgesehen ist, die den Rand der Bodenplatte abdeckt.

Im allgemeinen sind an den Seitenwänden einer Schublade L-, U- oder Z-förmige Profilschienen befestigt, die die Ausziehschienen einer Ausziehführungsgarnitur bilden.

Aus der DE-OS 27 02 217 und aus der EP-A2-0 429 428 ist jeweils eine Schublade bekannt, bei der die Seitenwände von metallischen Schubladenzargen gebildet werden. Die Schubladenzargen weisen Z-Profil auf, und die oberen Horizontalstege dienen als Laufstege für korpusseitige Tragrollen und ersetzt somit eigene Ausziehschienen.

Aus den unteren Horizontalstegen sind Haken gebogen, die in Öffnungen, beispielsweise Nuten in der Bodenplatte ragen.

Das deutsche Gebrauchsmuster 9113477 offenbart eine Schublade der eingangs genannten Art, deren Stahlzarge oberhalb des Horizontalsteges, auf dem die Bodenplatte aufliegt, eine Abdecklippe aufweist, die die Kante der Bodenplatte abdeckt.

Die DE-A1-39 34 419 zeigt eine Schubladenzarge, bei dem der Horizontalstege, auf dem die Bodenplatte aufliegt, an einem unteren Schubladenzargenteil ausgebildet ist und die Abdecklippe an einem oberen Teil der Schubladenzarge, die miteinander verschweißt sind.

Die Erfahrung hat gezeigt, daß die Bodenplatten nicht immer exakt gleich stark sind. Im allgemeinen wird daher der Abstand zwischen dem unteren Horizontalsteg der Schubladenzarge und der Abdecklippe etwas zu groß gewählt, um einen gewissen Toleranzausgleich bei der Stärke der Bodenplatte zu bieten. Es kann daher vorkommen, daß bei eingesetzter Bodenplatte ein freier Spalt zwischen der Abdecklippe und der Bodenplatte vorhanden ist. Ein derartiger Spalt ist nicht nur unschön, sondern er fördert auch die Verschmutzung, was insbesondere bei Küchenmöbel abzulehnen ist.

Aufgabe der Erfindung ist es, eine Schublade der eingangs erwähnten Art dahingehend zu verbessern, daß sichergestellt werden kann, daß die Bodenplatte immer bündig an der Abdecklippe der Schubladenzarge bzw. eines unteren Schubladenzargenteiles anliegt.

Die erfindungsgemäße Aufgabe wird dadurch gelöst, daß die Lappen bei ihren freien Enden mit einem Loch für die Aufnahme einer Befestigungsschraube versehen sind und daß die Lappen zwischen ihrer Verbindungsstelle mit dem Auflagesteg und dem Loch einen Knick aufweisen, der vorsprungartig zur Bodenplatte gerichtet ist und an dieser anliegt und daß die Lappen beim Knick steifer sind als an der Verbindungsstelle mit dem Auflagesteg.

Im Gegensatz zu den zuvor beschriebenen Ausführungsbeispielen ragen die Lappen nicht in eine Nut im Schubladenboden, sondern werden mittels Schrauben am Schubladenboden befestigt. Durch den Knick kommt es beim Anschrauben der Lappen an den Schubladenboden zu einer Art Wulstbildung, wobei die Wulst die Bodenplatte zur oberen Abdecklippe der Schubladenzarge drückt.

Das verstärkte Knicken des Lappens an der Verbindungsstelle mit dem Auflagesteg während des Verschraubens mit der Bodenplatte kann durch verschiedene Maßnahmen unterstützt werden.

Vorteilhaft ist vorgesehen, daß die Lappen im Bereich des Loches und der Befestigungsschraube sich im Abstand zur Bodenplatte befinden und schräg zu dieser ausgerichtet sind.

Es kann auch vorgesehen sein, daß die Lappen an ihrer Verbindungsstelle und dem Auflagesteg oder zwischen dieser Verbindungsstelle und dem Loch eine Querschnittsschwächung aufweisen und daß die Lappen zwischen ihrer Verbindungsstelle mit dem Auflagesteg und dem Loch mit einem quer verlaufenden Knick einer Sicke od. dgl. versehen sind oder die Lappen an ihrer Verbindungsstelle mit dem Auflagesteg mit einem weiteren Loch versehen sind.

Nachfolgend werden verschiedene Ausführungsbeispiele der Erfindung anhand der Figuren der beiliegenden Zeichnungen eingehend beschrieben.

Die Fig. 1 zeigt ein Schaubild einer Schublade bei weggelassener Frontblende, die Fig. 2 zeigt eine Stirnansicht einer Schubladenzarge bei weggelassener Frontblende vor der Befestigung des Schubladenbodens, die Fig. 3 zeigt eine Stirnansicht einer Schubladenzarge bei weggelassener Frontblende bei mit den Lappen verschraubten Boden, die Fig. 4 und 5 zeigen je eine schematisch gehaltene Seitenansicht einer Schubladenzarge teilweise im Schnitt, die Fig. 6 bis 9 zeigen jeweils Draufsichten auf erfindungsgemäße Lappen und die Fig. 10 zeigt einen Längsschnitt durch einen Lappen gemäß dem Ausführungsbeispiel der Fig. 6.

Wie aus den Fig. 1 bis 3 ersichtlich, ist in einen oberen doppelwandigen Schubladenzargenteil 1 die Ausziehschiene 2 einer Ausziehführungsgarnitur eingehängt. Die Ausziehschiene 2 weist einen Vertikalsteg 3 auf, in dem die äußere Wand 1' des oberen Schubladenzargenteiles 1 eingehängt ist und einen horizontalen Auflagesteg 4, der die Bodenplatte 5 trägt.

Die innere Wand 1'' des oberen Schubladenzargenteiles 1 weist eine Abdecklippe 6 auf, die an der Bodenplatte 5 aufliegt.

An der Ausziehschiene 2 sind zwei Laufrollen 7 gelagert, die am Laufsteg 8 einer Tragschiene 11 ablaufen. Die Tragschiene 11 ist in herkömmlicher Art und Weise an einer Möbelseitenwand 12 befestigt. An ihrem vorderen Ende lagert eine Laufrolle 9.

Wie aus den Fig. 2 bis 9 ersichtlich, sind aus den Horizontalstegen 4 der Ausziehschiene 2 Lappen 12, 13, 14, 15 ausgestanzt und ausgebogen. Die Lappen 12, 13, 14, 15 befinden sich in Stanzlöchern 16 des Horizontalsteges 4 der Ausziehschiene 2.

Die Lappen 12, 13, 14, 15 sind mit einem Knick 27 versehen, der vorsprungartig zur Bodenplatte 5 gerichtet ist.

Zur Montage wird die Bodenplatte 5 auf die Horizontalstege 4 der Ausziehschienen 2 aufgelegt bzw. die Schublade wird umgedreht und die Ausziehschienen 2 werden auf die verkehrt daliegende Bodenplatte 5 aufgelegt. Dabei liegt die Bodenplatte auf den Knicken 27 der Lappen 12, 13, 14, 15 auf. Zur Verankerung der Bodenplatte 5 auf den Ausziehschienen 2 dienen die Lappen 12, 13, 14, 15. Die Lappen 12, 13, 14, 15 werden mit Schrauben 10 mit der Bodenplatte 5 verschraubt. Die Schrauben 10 ragen durch Löcher 17 in den Lappen 12, 13, 14, 15.

Da die Lappen 12, 13, 14, 15 beim Knick 27 steifer sind als an der Verbindungsstelle 18 mit dem Auflagesteg 4, wird beim Anziehen der Schraube 10 der Knick 27 an die Bodenplatte 5 und in der Folge die Bodenplatte 5 an die Abdecklippe 6 gedrückt. Um diesen Effekt zu verstärken, sind die Lappen 12, 13, 14, 15 zwischen ihrer Verbindungsstelle 18 mit dem Horizontalsteg 4 und dem Loch 17 für die Schraube 10 oder direkt an der Verbindungsstelle 18 mit einer Querschnittsschwächung versehen. Eine derartige Querschnittsschwächung kann auf verschiedene Arten erzielt werden.

Im Ausführungsbeispiel der Fig. 6 ist der Lappen 12 mit einer längsverlaufenden Sicke 19 versehen. Durch die Sicke 19 wölbt sich der Lappen 12 auf, wenn er mittels der Schraube 10 mit dem Schubladenboden 5 verschraubt wird, und bildet den Knick 27. Durch die Aufwölbung des Lappens 12 wird, wie in den Fig. 3 und 5 gezeigt, die Bodenplatte 5 an die obere Abdecklippe 6 der Schubladenzarge 1 gedrückt. Anstelle eines Spaltes 21 zwischen Abdecklippe 6 und der Bodenplatte 5 entsteht nun ein Spalt 22 zwischen der Bodenplatte 5 und dem Auflagesteg 4. Dieser Spalt 22 ist jedoch für den Benützer der Schublade nicht sichtbar.

Im Ausführungsbeispiel nach der Fig. 7 weist der Lappen 13 bei der Verbindungsstelle 18 mit dem Auflagesteg 4 ein Langloch 23 auf. Dieses Langloch 23 bewirkt die notwendige Querschnittsschwächung um ein Aufwölben des Lappens 13, wenn dieser mit der Bodenplatte 5 verschraubt wird, zu veranlassen.

In den Ausführungsbeispielen der Fig. 8 und 9 konvergieren die beiden Enden 24, 25 der Ränder 26 der Lappen 14 zueinander.

Im Ausführungsbeispiel nach der Fig. 8 sind die Enden 24 annähernd rechtwinkelig abgewinkelt. Im Ausführungsbeispiel nach der Fig. 9 verlaufen die Enden 25 schräg zueinander.

Der Wölbungseffekt der Lappen 12, 13, 14, 15 kann dadurch verstärkt werden, daß beim Knick 27 eine quer verlaufende Sicke vorgesehen ist.

## Patentansprüche

1. Schublade mit metallischen Schubladenzargen oder metallischen Schubladenzargenteilen (1), wie z. B. Ausziehschienen, deren Vertikalstege die Seitenbegrenzung der Schublade zumindestens im Bereich des Schubladenbodens bilden und die unten einen horizontalen Auflagesteg (4) aufweisen, auf dem eine Bodenplatte (5) aus Holz od. dgl. aufliegt, wobei aus den Horizontalstegen der Schubladenzargen bzw. Schubladenzargenteile mehrere Lappen (12, 13, 14, 15) ausgestanzt und ausgebogen sind und an den Schubladenzargen oder den Schubladenzargenteilen eine Abdecklippe (6) vorgesehen ist, die den Rand der Bodenplatte abdeckt, dadurch gekennzeichnet, daß die Lappen (12, 13, 14, 15) bei ihren freien Enden mit einem Loch (17) für die Aufnahme einer Befestigungsschraube (10) versehen sind und daß die Lappen (12, 13, 14, 15) zwischen ihrer Verbindungsstelle (18) mit dem Auflagesteg (4) und dem Loch (17) einen Knick (27) aufweisen, der vorsprungartig zur Bodenplatte (5) gerichtet ist und an dieser anliegt und daß die Lappen (12, 13, 14, 15) beim Knick (27) steifer sind als an der Verbindungsstelle (18) mit dem Auflagesteg (4).

2. Schublade nach Anspruch 1, dadurch gekennzeichnet, daß die Lappen (12, 13, 14, 15) im Bereich des Loches (17) und der Befestigungsschraube (10) sich im Abstand zur Bodenplatte (5) befinden und schräg zu dieser ausgerichtet sind.

3. Schublade nach Anspruch 1, dadurch gekennzeichnet, daß die Lappen (12, 13, 14, 15) an ihrer Verbindungsstelle (18) und dem Auflagesteg (4) oder zwischen dieser Verbindungsstelle (18) und dem Loch (17) eine Querschnittsschwächung aufweisen.

4. Schublade nach Anspruch 1 oder 2, dadurch gekennzeichnet, daß die Lappen (12, 13, 14, 15) zwischen ihrer Verbindungsstelle (18) mit dem Auflagesteg (4) und dem Loch (17) mit einer quer verlaufenden Sicke od. dgl. versehen sind, bei der sich der Knick (27) bildet.

5. Schublade nach einem der Ansprüche 1 bis 4, dadurch gekennzeichnet, daß die Lappen (13) an ihrer Verbindungsstelle (18) mit dem Auflagesteg (4) mit einem weiteren Loch versehen sind.

6. Schublade nach Anspruch 5, dadurch gekennzeichnet, daß das Loch ein quer zum Lappen (13) ausgerichtetes Langloch (23) ist.

7. Schublade nach einem der Ansprüche 1 bis 3, dadurch gekennzeichnet, daß die Lappen (12) mit einer längsverlaufenden Sicke (19) versehen sind.

8. Schublade nach einem der Ansprüche 1 bis 3, dadurch gekennzeichnet, daß die beiden Enden (24, 25) der Ränder (26) der Lappen (14, 15) zueinander konvergieren.

## Claims

1. Drawer with metallic drawer frames or metallic drawer frame parts (1), such as, for example, pull-out rails, the vertical webs of which form the side limiting wall of the drawer at least in the region of the drawer base and which at the bottom have a horizontal support web (4) on which a base plate (5) made of wood or the like rests, several tabs (12, 13, 14, 15) being punched out or bent out from the horizontal webs of the drawer frames or drawer frame parts and a covering lip (6) being provided on the drawer frames or on the drawer frame parts, which lip covers the edge of the base plate, characterized in that the tabs (12, 13, 14, 15) are provided at their free ends with a hole (17) for receiving a securing screw (10) and in that the tabs (12, 13, 14, 15) have a bend (27) between their joining point (18) with the support web (4) and the hole (17), which bend is directed in a projecting manner with respect to the base plate (5) and bears against the latter and in that the tabs (12, 13, 14, 15) are more rigid at the bend (27) than at the joining point (18) with the support web (4).

2. Drawer according to Claim 1, characterized in that the tabs (12, 13, 14, 15) in the region of the hole (17) and the securing screw (10) are located at a distance from the base plate (5) and are oriented obliquely with respect to the latter.

3. Drawer according to Claim 1, characterized in that the tabs (12, 13, 14, 15) have a cross-sectional weakening at their joining point (18) and the support web (4) or between this joining point (18) and the hole (17).

4. Drawer according to Claim 1 or 2, characterized in that the tabs (12, 13, 14, 15) are provided between their joining point (18) with the support web (4) and the hole (17) with a transversely running bead or the like, where the bend (27) is formed.

5. Drawer according to one of Claims 1 to 4, characterized in that the tabs (13) at their joining point (18) with the support web (4) are provided with an additional hole.

6. Drawer according to Claim 5, characterized in that the hole is a longitudinal hole (23) oriented transversely with respect to the tab (13).

7. Drawer according to one of Claims 1 to 3, characterized in that the tabs (12) are provided with a longitudinally running bead (19).

8. Drawer according to one of Claims 1 to 3, characterized in that the two ends (24, 25) of the edges (26) of the tabs (14, 15) converge towards one another.

## Revendications

1. Tiroir comportant des parois latérales métalliques ou des éléments (1) de parois latérales métalliques, comme par exemple des rails de sortie, dont les ailes verticales délimitent latéralement le tiroir au moins dans la zone du fond de tiroir et qui présentent en bas un rebord (4) d'appui horizontal sur lequel repose une plaque (5) de fond en bois ou analogue, plusieurs pattes (12, 13, 14, 15) étant découpées dans les ailes horizontales des parois latérales ou éléments de parois latérales du tiroir et étant pliées en dehors et une lèvre (6) de recouvrement étant prévue sur les parois latérales ou les éléments de parois latérales du tiroir, laquelle lèvre recouvre le bord de la plaque de fond, caractérisé en ce que les pattes (12, 13, 14, 15) sont pourvues au niveau de leurs extrémités libres d'un perçage (17) destiné à recevoir une vis (10) de fixation et que les pattes (12, 13, 14, 15) comportent, entre leur point (18) de jonction avec le rebord (4) d'appui et le perçage (17), un coude (27) qui est dirigé comme une saillie vers la plaque (5) de fond et prend appui sur celle-ci et que les pattes (12, 13, 14, 15) sont plus rigides au niveau du coude (27) qu'au niveau du point (18) de jonction avec le rebord (4) d'appui.

2. Tiroir selon la revendication 1, caractérisé en ce que dans la région du perçage (17) et de la vis (10) de fixation, les pattes (12, 13, 14, 15) se trouvent à distance de la plaque (5) de fond et sont orientées en biais par rapport à celle-ci.

3. Tiroir selon la revendication 1, caractérisé en ce que les pattes (12, 13, 14, 15) présentent une réduction de section au niveau de leur point (18) de jonction avec le rebord (4) d'appui ou entre ce point (18) de jonction et le perçage (17).

4. Tiroir selon la revendication 1 ou 2, caractérisé en ce que entre leur point (18) de jonction avec le rebord (4) d'appui et le perçage (17), les pattes (12, 13, 14, 15) sont pourvues d'une moulure transversale ou analogue au niveau de laquelle se forme le coude (27).

5. Tiroir selon l'une des revendications 1 à 4, caractérisé en ce que les pattes (13) sont pourvues d'un autre perçage au niveau de leur point (18) de jonction avec le rebord (4) d'appui.

6. Tiroir selon la revendication 5, caractérisé en ce que le perçage est un perçage longitudinal (23) dirigé transversalement à la patte (13).

7. Tiroir selon l'une des revendications 1 à 3, caractérisé en ce que les pattes (12) sont pourvues d'une moulure (19) longitudinale.

8. Tiroir selon l'une des revendications 1 à 3, caractérisé en ce que les deux extrémités (24, 25) des bords (26) des pattes (14, 15) convergent l'une vers l'autre.
